# EUROPÄISCHE PATENTSCHRIFT

(11) **EP 0 211 993 B1**
(45) Veröffentlichungstag und Bekanntmachung des Hinweises auf die Patenterteilung: **02.03.1988**
(21) Anmeldenummer: 85110628.6
(22) Anmeldetag: 23.08.1985
(51) Int. Cl.: B65D 5/36, B65D 5/46

(54) **Schachtelartiger Behälter**
Box-type container
Récipient en forme de boîte

(43) Veröffentlichungstag der Anmeldung: 04.03.1987
(73) Patentinhaber: LEIFHEIT Aktiengesellschaft, D-56377 Nassau (DE)
(72) Erfinder: Ohm, Heinz, D-6250 Limburg 9 (DE); Pätzold, Dieter, D-5408 Nassau/Lahn (DE); Tiwi, Peter, D-5408 Nassau/Lahn (DE)

(56) Entgegenhaltungen:
- FR-A- 1 202 518
- FR-A- 1 548 890
- GB-A- 2 117 356
- GB-A- 2 129 777

## Beschreibung

Die Erfindung bezieht sich auf einen schachtelartigen Behälter gemäß dem Oberbegriff des Anspruchs 1.

Ein derartiger Behälter ist durch die GB-A-2 129 777 bekannt. Der Behälter besteht aus einer Folie, die naturgemäß recht elastisch ist. Bedingt durch die dachförmige Faltung in den beiden Seitenwänden, über die diese nach innen faltbar sind, ist der gesamte Behälter sehr labil. Dies kann auch der Schieber in den Seitenwänden, der die Faltung überdeckt, nicht verhindern. Die Seitenwände haben durch diese Faltung eine Tendenz nach innen. Dieses Nachinnenhängen stört zumindest bei leerem Behälter das Befüllen. Man braucht praktisch die zweite Hand, um die Seitenwand senkrecht zu halten.

Aufgabe der Erfindung ist es, einen Behälter gemäß dem Oberbegriff des Anspruchs 1 zu schaffen, der eine gute Eigenstabilität besitzt, der leicht faltbar ist und dessen Seiten- und Stirnwände zum Beladen selbsttätig annähernd senkrecht stehen bleiben.

Dies wird mit den kennzeichnenden Merkmalen des Anspruchs 1 erreicht. Dadurch, daß die dachförmige Faltung in die Stirnwände gelegt ist, wird diese Faltung steifer und kann somit besser arretiert werden. Die Folge ist, daß die Stirnwände im Gebrauchszustand selbsttätig annähernd senkrecht stehenbleiben. Durch die überlappungen im Bereich der Seitenwände entsteht besonders in diesem langen Bereich, der zum Durchbiegen neigt, ein starke Verbund. Die Steifigkeit wird beträchtlich erhöht. Dies hat zur Folge, daß der Behälter auch ungleichmäßig befüllt werden kann.

Weitere Ausgestaltungen der Erfindung sind den Unteransprüchen zu entnehmen. Durch die besondere geometrische Auslegung des Zuschnittes entsteht bezüglich Tragkraft, Steifigkeit der Seitenwände sowie Materialverbrauch eine optimale Synthese. Beim Zuschnitt fällt, abgesehen von den Lochausstanzungen, kein Verschnitt an.

Eine weitere Verbesserung des Standvermögens der Stirnwände wird durch die besondere Ausbildung des Griffteils mit Stützfläche und Rasthaken erreicht. Die Verriegelung beziehungsweise Entriegelung erfolgt automatisch bei sinnfälliger Bewegung über die Griffteile.

Schließlich sind am Boden jeweils am Stirnende Verschlußteile angeordnet, die ein kompaktes Aufbewahren des Behälters ermöglichen und gleichzeitig als Antirutschelemente dienen.

Ein Ausführungsbeispiel der Erfindung wird im folgenden an Hand der Zeichnungen näher erläutert.

Es zeigen :
Figur 1 einen Zuschnitt für einen Behälter,
Figur 2 eine perspektivische Ansicht des fertigen Behälters,
Figur 3 ein Detailausschnitt gemäß 111 in Figur 2,
Figur 4 eine Ansicht gemäß der Richtung IV in Figur 3.
Figur 5 a und 5 b die beiden Verschlußteile und
Figur 6 die Verschlußteile bei zusammengefaltetem Behälter im Schnitt.

Der Zuschnitt 1 für den fertigen Behälter 2 gliedert sich in den Boden 3, die Stirnwände 4 und 5, die Seitenwände 6 und 7, die Seitwandüberlappungen 8 und 9 als den Stirnwandzuschnitten 4 und 5 und den Restflächen 10, 11, 12 und 13 aus den Seitenwandzuschnitten 6 und 7. Dabei ist der Boden 3 durch vier Lochstanzungen 14 markiert. Die Seitenwandüberlappungen 8 und 9 sind durch einen Einschnitt 15, der jeweils bis zu der Lochstanzung 14 geführt ist, von den Seitenwänden 6 und 7 sowie den Restflächen 10 bis 13 getrennt. Die Restflächen 10 und 11 sowie 12 und 13 sind durch einen kurzen Einschnitt 16 ebenfalls getrennt. Dieser Einschnitt 16 läuft bis zu einem Filmscharnier 17, das die Begrenzung der Seitenwand bildet. Der Einschnitt 16 setzt sich in einem weiteren Filmscharnier 18 fort und geht im Boden in ein breites Filmscharnier 19 über. Der Boden 3 ist durch einen von Lochstanzung 14 zu Lochstanzung 14 laufenden Filmscharnierring 20 von den Stirnwänden 4 und 5 und den Seitenwänden 6 und 7 getrennt. Ebenso sind die Seitenwandüberlappungen 8 und 9 durch' ein Filmscharnier 21 von den Stirnwänden 4 und 5 getrennt. Die Stirnwände 4 und 5 sind jeweils mit einer dachförmigen Faltung 22 versehen. Es soll an dieser Stelle erwähnt werden, daß der Begriff Filmscharnier je nach Materialwahl auch durch Faltung ersetzt werden kann und muß. Es bietet sich nämlich die Möglichkeit, diesen Zuschnitt aus reinem Folienmaterial herzustellen, es ist aber besonders vorteilhaft, um die Steifigkeit des daraus zu faltenden Behälters zu erhöhen, als Material ein extrudiertes Hohlkammerprofil zu verwenden. Als Kunststoff bietet sich reines Polypropylen oder auch ein Copolymerisat aus Polypropylen und Polyäthylen an.

Der Behälter 2 entsteht nun durch Hochfalten der Seitenwände 6 und 7, danach werden die Stirnwände 4 und 5 hochgefaltet und die Seitenwandüberlappungen 8 und 9 an die Seitenwände 6 und 7 angelegt ; danach erfolgt das Umschlagen der Restflächen 10 bis 13 und gemeinsames Vernieten über die im Zuschnitt 1 angedeuteten Nietausstanzungen 23. Natürlich könnten die einzelnen Teile auch miteinander verschweißt werden. Es ist dabei noch zu beachten, daß die Stirnwandhöhe 24 maximal die Hälfte 25 der Bodenbreite haben darf. Die Länge 26 der Seitenwandüberlappung darf wiederum nur maximal die Hälfte 27 der Bodenlänge messen.

Zum Anbringen eines Griffteiles 28 ist die Stirnwand 4, 5 jeweils mit einer Grifföffnung 29 versehen. Die Grifföffnungen 29 haben kleine Ausbuchtungen 30, durch die die Befestigungsstifte 31 des Griffteils gesteckt sind. Diese Befestigungsstifte werden in ein Gegenstück 32 eingedrückt, wodurch eine Griffschale 33 entsteht. Die Griffschale 33 ist damit Reibschlüssig mit der jeweiligen Stirnwand 4, 5 verbunden. An das Griffteil 28 ist eine Stützfläche 34 angeformt. Diese Stützfläche 34 überdeckt das dachförmige Ende 35 der Faltung 22. Desweiteren sind an der Stützfläche 34 zwei Rasthaken 36, die in Durchbrüchen 37 der Stirnwände 4, 5 verhakbar sind, angeformt. Die Stützflächen 34 sind dabei an der Innenseite der Stirnwand 4, 5 vorgesehen, so daß beim Öffnen des Behälters durch Zug nach außen die Verrastung über die Rasthaken 36 in den Durchbrüchen 37 erfolgt. Beim Zusammenfalten des Behälters ist es lediglich erforderlich, die Griffschalen nach innen zu drücken, wodurch die Verrastung beziehungsweise Arretierung gelöst wird.

Da der Behälter nach dem Zusammenfalten eine Materialbedingte Innenspannung aufweist, wodurch das Bestreben des Sichselbstöffnen besteht, sind am Boden 3 jeweils am Stirnende wenigstens ein Verschlußteil 38 und 39 angebracht. Diese Verschlußteile 38, 39 sind winkeiförmig ausgebildet, wobei der eine Schenkel 40 am Boden 3 befestigt ist, während der Schenkel 41 am Teil 38 mit einer Bohrung 42 und der Schenkel 43 am Teil 39 mit einem schräg geschnittenen Verschlußzylinder 44 versehen ist.

Figur 6 zeigt den Behälter in zusammengefaltetem Zustand, wobei die Verschlußteile 38 und 39 im Schnitt dargestellt sind.

## Patentansprüche

1. Schachtelartiger Behälter (2) aus elastischem Material einstückigen Zuschnittes (1) mit über Filmscharniere nach innen faltbaren Seiten-und Stirnwänden (4-7), faltbarem Boden (3) und zwei Grifföffnungen (29), wobei zwei gegenüberliegende Wände mit einer vom Boden (3) ausgehenden dachförmigen Faltung (22) mit Arretierung (28) versehen sind, dadurch gekennzeichnet, daß die dachförmige Faltung (22), die Grifföffnung (29) mit einem Griffteil (28), das als Arretierung ausgebildet ist, einschließend, an den Stirnwänden (4, 5) vorgesehen ist und daß die Seitenwände (6, 7) zumindest im Randbereich Überlappungen (8, 9, 10, 11, 12, 13) aufweisen.

2. Schachtelartiger Behälter nach Anspruch 1, dadurch gekennzeichnet, daß der Zuschnitt (1) in etwa ein Quadrat ist, wobei die Stirnwandhöhe (24) maximal die Hälfte (25) der Bodenbreite und die Seitenwandüberlappung (26) aus dem Stirnwandzuschnitt maximal die Hälfte (27) der Bodenlänge mißt.

3. Schachtelartiger Behälter nach Anspruch 1 und 2, dadurch gekennzeichnet, daß die verbleibende Restfläche (10, 11, 12, 13) des Seitenwandzuschnittes von der Seitenwand (6, 7) durch ein Filmscharnier (17) abgeteilt ist, und daß diese Restfläche (10, 11. 12, 13) die Seitenwandüberlappung (8, 9) überlappt.

4. Schachtelartiger Behälter nach einem der Ansprüche 1 bis 3, dadurch gekennzeichnet, daß das Griffteil (28) mit einer über die Faltung (22) greifenden Stützfläche (34) versehen ist, an der Rasthaken (36) zur Arretierung der Stirnwand anbeformt sind.

5. Schachtelartiger Behälter nach Anspruch 4, dadurch gekennzeichnet, daß die Rasthaken (36) seitlich angeformt sind und mit Durchbrüchen (37) in der Stirnwand (4, 5) zusammen wirken.

6. Schachtelartiger Behälter nach einem der Ansprüche 1 bis 5, dadurch gekennzeichnet, daß am Boden (3) jeweils am Stirnende wenigstens ein Verschlußteil (38, 39) angebracht ist.

7. Schachtelartiger Behälter nach Anspruch 6, dadurch gekennzeichnet, daß die Verschlußteile (38, 39) aus einem rutschfesten Material bestehen.

8. Schachtelartiger Behälter nach Anspruch 7, dadurch gekennzeichnet, daß zwei Paare von Verschlußteilen (38, 39) vorgesehen sind.

9. Schachtelartiger Behälter nach einem der Ansprüche 1 bis 8, dadurch gekennzeichnet, daß der Zuschnitt (1) aus einem extrudierten Hohlkammerprofil aus einem Polypropylen besteht.

## Claims

1. Box-type container (2) made of elastic material from a one-piece blank (1), with side walls and, end walls (4-7) foldable inwards via film hinges, a foldable bottom (3) and two gripping orifices (29), two walls located opposite one another being equipped with a roof-shaped fold (22) extending from the bottom (3) and having a locking means (28), characterized in that the roof-shaped fold (22), including the gripping orifice (29) with a handle part (28) designed as a locking means, is provided on the end walls (4, 5), and in that the side walls (6, 7) have overlaps (8, 9, 10, 11, 12, 13) at least in the edge region.

2. Box-type container according to Claim 1, characterized in that the blank (1) is approximately a square, the end-wall height (24) measuring at most half (25) the width of the bottom, and the side-wall overlap (26) from the end-wall blank measuring at most half (27) the length of the bottom.

3. Box-type container according to Claims 1 and 2, characterized in that the remaining surface (10, 11, 12, 13) of the side-wall blank is separated from the side wall (6, 7) by means of a film hinge (17), and in that this remaining surface (10, 11, 12, 13) overlaps the side-wall overlap (8, 9).

4. Box-type container according to one of Claims 1 to 3, characterized in that the handle part (28) is provided with a supporting face (34) which engages over the fold (22) and on which catching hooks (36) for locking the end wall are formed.

5. Box-type container according to Claim 4, characterized in that the catching hooks (36) are formed laterally and interact with perforations (37) in the end wall (4, 5).

6. Box-type container according to one of Claims 1 to 5, characterized in that at least one closing part (38, 39) is attached to the bottom (3) at each end.

7. Box-type container according to Claim 6, characterized in that the closing parts (38, 39) consist of an anti-slip material.

8. Box-type container according to Claim 7, characterized in that there are two pairs of closing parts (38, 39).

9. Box-type container according to one of Claims 1 to 8, characterized in that the blank (1) consists of an extruded hollow-chamber section produced from a polypropylene.

## Revendications

1. Récipient 2 en forme de boite, réalisé à partir d'une pièce prédécoupée 1 d'un seul tenant en matériau élastique, muni de parois latérales et frontales (4-7), pliables vers l'intérieur par l'intermédiaire d'une pellicule ou bande formant charnière, un fond pliable (3) et deux ouvertures de poignée (29), deux parois opposées étant munies d'un pliage en forme de toit s'étendant depuis le fond (3) avec un dispositif d'arrêt ou de blocage (28), caractérisé en ce que le pliage en forme de toit (22) englobant l'ouverture pour poignée 29 avec un élément de poignée 28 constituant le dispositif de blocage, est prévu sur les parois frontales 4 et 5 et en ce que les parois latérales 6 et 7 présentent pour le moins dans la zone marginale des recouvrements (8, 9, 10, 11, 12, 13).

2. Récipient en forme de boîte selon la revendication 1, caractérisé en ce que la pièce prédécoupée 1 est de section sensiblement carrée, la hauteur de paroi frontale 24 mesurant au maximum la moitié (25) de la largeur du fond et le recouvrement de paroi latérale 26 à partir de la pièce prédécoupée de paroi frontale mesurant au maximum la moitié (27) de la longueur du fond.

3. Récipient en forme de boîte selon la revendication 1 et 2, caractérisé en ce que la surface restante (10, 11, 12, 13) de la pièce prédécoupée de paroi latérale est séparée de la paroi latérale (6, 7) par une pellicule ou bande formant charnière (17), et en ce que cette surface restante (10, 11, 12, 13) recouvre le recouvrement de paroi latérale (8, 9).

4. Récipient en forme de boîte selon l'une quelconque des revendications 1 à 3, caractérisé en ce que l'élément de poignée (28) est muni d'une surface d'appui (34) s'étendant au-dessus du pli 22, sur laquelle sont formées des crochets d'arrêt 36 pour blocage en position de la paroi frontale.

5. Récipient en forme de boîte selon la revendication 4, caractérisé en ce que les crochets d'arrêt (36) sont formés latéralement et coopèrent avec des évidements (37) dans la paroi frontale (4, 5).

6. Récipient en forme de boîte selon l'une quelconque des revendications 1 à 5, caractérisé en ce que sur le fond (3) est agencé respectivement au niveau de l'extrémité frontale au moins un.élément de fermeture ou de fixation en position (38, 39).

7. Récipient en forme de boîte selon la revendication 6, caractérisé en ce que les éléments de fermeture (38, 39) consistent en un matériau antidérapant.

8. Récipient en forme de boîte selon la revendication 7, caractérisé en ce que sont prévus deux paires d'éléments de fermeture (38, 39) sont prévus.

9. Récipient en forme de boîte selon l'une quelconque des revendications 1 à 8, caractérisé en ce que la pièce prédécoupée 1 consiste en un profilé extrudé à alvéoles creuses en polypropylène extrudé.
